# EUROPÄISCHE PATENTSCHRIFT

(11) **EP 0 103 125 B1**
(45) Veröffentlichungstag und Bekanntmachung des Hinweises auf die Patenterteilung: **21.10.1987**
(21) Anmeldenummer: 83107355.6
(22) Anmeldetag: 27.07.1983
(51) Int. Cl.: C11B 9/00, A61K 7/46, C07C 69/34

(54) **Aliphatische Dicarbonsäureester als Riechstoffe und diese enthaltende Parfümkompositionen und parfümierte Produkte**
Aliphatic dicarboxylic acid esters as perfuming agents, and perfume compositions and perfumed products containing them
Esters aliphatiques d'acides dicarboxyliques comme agents parfumants, compositions de parfum et produits parfumés les comprenant

(30) Priorität: 05.08.1982 DE 3229300
(43) Veröffentlichungstag der Anmeldung: 21.03.1984
(73) Patentinhaber: HAARMANN & REIMER GMBH, D-37601 Holzminden (DE)
(72) Erfinder: Sturm, Wolfgang, Dr., D-3454 Bevern (DE); Mansfeld, Gerd, D-3456 Eschershausen (DE); Reindl, Hans, D-3454 Bevern (DE)
(74) Vertreter: Mann, Volker (DE)

## Beschreibung

Die vorliegende Erfindung betrifft die Verwendung von aliphatischen Dicarbonsäureestern als Riechstoffe, Riechstoffe enthaltend bestimmte Gemische aliphatischer Dicarbonsäureester und Parfümkompositionen und parfümierte Produkte, die diese Riechstoffe enthalten.

Es wurde gefunden, daß aliphatische Dicarbonsäureester der Formel in der
R eine Methyl- oder.Isopropylgruppe bedeutet und
n für die Zahl 9 oder 10 steht,

wertvolle Riechstoffe sind.

Die Erfindung betrifft daher die Verwendung der aliphatischen Dicarbonsäureester der angegebenen Formel als Riechstoffe.

Die einzelnen Dicarbonsäureester sind zum Teil bekannt (C.A., Vol. 85 : 117 344 m ; DE-B-16 68 564) und können mit Hilfe bekannter Veresterungsverfahren aus den entsprechenden Säuren bzw. Säuregemischen hergestellt werden (Ullmanns Enzyklopädie der technischen Chemie, 4. Auflage, Bd. 11, 91-93).

Bevorzugte Riechstoffe sind Gemische der erfindungsgemäß zu verwendenden Dicarbonsäureester mit niedrigeren Alkandicarbonsäureestern. Niedrigere Alkandicarbonsäureester sind im wesentlichen Dimethyl- bzw. Diisopropylester der Decandisäure und der Nonandisäure. Gegebenenfalls enthalten die bevorzugten Riechstoffe noch Spuren (weniger als 2 Gew.-% bezogen auf das gesamte Gemisch) kürzerkettiger Alkandicarbonsäureester. Kürzerkettige Alkandicarbonsäureester sind beispielsweise die Dimethyl- bzw. Diisopropylester der Hexandisäure (Adipinsäure), Heptandisäure (Pimelinsäure) und Octandisäure (Korksäure).

Diese bevorzugten Riechstoffe kann man erhalten, wenn man das Dicarbonsäuregemisch, das bei der Herstellung von Dodecandisäure durch katalytische Oxidation von Cyclododecanol/Cyclododecanon anfällt (DAS 16 68 564) mit Methanol oder Isopropanol verestert.

Im besonderen bevorzugt werden Riechstoffe, in denen 1. ein Gemisch aus 30 bis 50 Gew.-% Dodecandisäureester und 50 bis 70 Gew.-% Undecandisäureester, 2. 0,5 bis 10 Gew.-% Decandisäureester, 3. 0,5 bis 5 Gew.-% Nonandisäureester sowie 4. Spuren niedrigerer, Dicarbonsäureester enthalten sind.

Der Geruch der erfindungsgemäßen Riechstoffe läßt sich durch die folgende Geruchsbeschreibung wiedergeben:
Undecandisäuredimethylester: warm, holzig, pudrig, nach Karotte, Petersilie.

Dodecandisäuredimethylester: schön nach Moschus, heiß aldehydig, nach ·ausgebIasener Kerze, leicht holzig.

Undecandisäuredilsopropylester: warm, pudrig, holzig.

Dodecandisäurediisopropylester: nach Moschus, warm, nach ausgeblaserner Kerze, schwach holzig.

Die bevorzugten Riechstoffe zeichnen sich noch durch eine besonders im Nachgeruch ausgeprägte Note nach heißem Eisen und ausgeblasener Kerze aus, die sich besonders effektvoll mit anderen Noten, wie Aldehyd- und Bouquetnoten, kombinieren läßt.

Die erfindungsgemäßen Riechstoffe können für sich allein oder in Mischungen miteinander oder in Kombination mit anderen an sich bekannten Riechstoffen (Arctander Parfume and Flavor Chemicals, Montclair, N.J. (USA), 1969) angewendet werden.

Die erfindungsgemäßen Riechstoffe lassen sich mit anderen Riechstoffen zu Parfümkompositionen mit ausdrucksstarken Noten kombinieren.

Neben den hervorragenden Riechstoffeigenschaften weisen die erfindungsgemäßen aliphatischen Dicarbonsäureester eine ausgezeichnete fixierende Eigenschaft sowie eine hohe Stabilität auf und eignen sich deshalb unter anderem hervorragend als Riechstoffe für Fertigprodukte des Kosmetik-, Feinparfümerie-, Aerosol-, Waschmittel- und insbesondere des chemisch-technischen Sektors, z. B. für Detergenzien., Haarpflegemittel, Schaumbäder, Badesalz, Geschirrspülmittel, Maschinengeschirrspülmittel, Shampoos, Wäscheweichspülmittel, Waschpulver, Seifen, Antiperspirants, Puder, Cremes, Rasierwasser, Aftershave-Lotions, Raumluftverbesserer, WC-Reiniger, Raumsprays, Antiperspirantsprays, Deodorantsprays, Körpersprays, Insektizidsprays und Sonnenschutzmittel.

In diesen Präparaten werden die erfindungsgemäßen Riechstoffe im allgemeinen in einer Menge von 0,001 bis 10 Gew.-%, vorzugsweise von 0,01 bis 10 Gew: %, bezogen auf das fertige Präparat, eingesetzt.

Die Herstellung dieser parfümierten Produkte erfolgt in üblicher Weise.

### Beispiel 1

### Herstellung eines Parfümöls :

Das Parfümöl wird nach der folgenden Rezeptur hergestellt (Zusammensetzung in Gewichtsteilen) :

### Beispiel 2

Zu dem nach Beispiel 1 hergestellten Parfümöl werden zu getrennten Proben jeweils 50 Gewichtsteile folgender Dicarbonsäureester gegeben :
a) Undecandisäuredimethylester,
b) Dodecandisäuredimethylester,
c) Undecandisäurediisopropylester,
d) Dodecandisäurediisopropyiester und
e) ein Gemisch aus 32 Gewichtsteilen Dodecandisäuredimethylester, 58 Gewichtsteilen Undecandisäuredimethylester, 8 Gewichtsteilen Decandisäuredimethylester und 2 Gewichtsteilen Nonandisäuredimethylester sowie Spuren niedrigerer Disäureestern.

Durch den Zusatz der Riechstoffe a) bis e) wurde die Parfümkomposition geruchlich voller und wesentlich harmonischer. Die Blumennoten wurden stärker wiedergegeben und die Holznoten wurden pudriger und wärmer. Außerdem erhielten die Kompositionen eine erhöhte Strahlung.

## Patentansprüche

1. Verwendung von aliphatischen Dicarbonsäureestern der Formel in der
R eine Methyl- oder Isopropylgruppe bedeutet und
n für die Zahl 9 oder 10 steht,
als Riechstoffe.

2. Riechstoffe, enthaltend aliphatische Dicarbonsäureester der Formel in der
R eine Methyl- oder Isopropylgruppe bedeutet und
n für die Zahl 9 oder 10 steht,
und 0,5 bis 10 Gew.-% Decandisäureester, 0,5 bis 5 Gew.-% Nonandisäureester und Spuren von kürzerkettigen Alkandisäureestern.

3. Riechstoffe nach Anspruch 2, dadurch gekennzeichnet, daß sie 1) ein Gemisch aus 30 bis 50 Gew.- % Dodecandisäureester und 50 bis 70 Gew.-% Undecandisäureester, 2) 0,5 bis 10 Gew.-% Decandisäureester, ₃) 0,5 bis 5 Gew.-% Nonandisäureester sowie 4) Spuren kürzerkettiger Alkandisäureester enthalten.

4. Parfümkompositionen und parfümierte Produkte, enthaltend eine Komponente bestehend aus Riechstoffen der Formel in der
R eine Methyl- oder Isopropylgruppe bedeutet und
n für die Zahl 9 oder 10 steht,
und gegebenenfalls niedrigeren Dicarbonsäureestern.

5. Parfümkompositionen und parfümierte Produkte nach Anspruch 4, enthaltend eine Komponente bestehend aus 1. einem Gemisch aus 30 bis 50 Gew.-% Dodecandisäureester und 50 bis 70 Gew.-% Undecandisäureester, 2. 0,5 bis 10 Gew.-% Decandisäureester, 3. 0,5 bis 5 Gew.-% Nonandisäureester sowie 4. Spuren kürzerkettiger Alkaldisäureester.

6. Parfümierte Produkte, enthaltend 0,001 bis 10 Gew.-% der Riechstoffe nach Anspruch 2 oder 3, bezogen auf das fertige Produkt.

## Claims

1. Use of aliphatic dicarboxylic acid esters of the formula in which
R denotes a methyl or isopropyl group and
n represents the number 9 or 10,
as fragrances.

2. Fragances containing aliphatic dicarboxylic acid esters of the formula in which
R denotes a methyl or isopropyl group and
.n represents the number 9 or 10,
and 0.5 to 10 % by weight of decanedioic acid esters, 0.5 to 5 % by weight of nonanedioic acid esters and traces of alkanedioic acid esters having shorter chains.

3. Fragrances according to Claim 2, characterised in that they contain 1) a mixture of 30 to 50 % by weight of dodecanedioic acid esters and 50 to 70 % by weight of undecanedioic acid esters, 2) 0.5 to 10 % by weight of decanedioic acid esters, 3) 0.5 to 5 % by weight of nonanedioic acid esters and 4) traces of alkanedioic acid esters having shorter chains.

4. Perfume compositions and perfumed products containing a component consisting of fragrances of the formula in which
R denotes a methyl or isopropyl group and
n represents the number 9 or 10,
and, if appropriate, lower dicarboxylic acid esters.

5. Perfume compositions and perfumed products according to Claim 4, containing a component consisting of 1) a mixture of 30 to 50 % by weight of dodecanedioic acid esters and 50 to 70 % by weight of undecanedioic acid ester, 2) 0.5 to. 10 % by weight of decanedioic acid esters, 3) 0.5 to 5 % by weight of nonanedioic acid esters and 4) traces of alkanedioic acid esters having shorter chains.

6. Perfumed products containing 0.001 to 10 % by weight of the fragrances according to Claim 2 or 3, based on the finished product.

## Revendications

1. Utilisation d'esters d'acides dicarboxyliques aliphatiques de formule dans laquelle
R représente un groupe méthyle ou isopropyle et
n est égal à 9 ou 10,
comme matières odorantes.

2. Matières odorantes, contenant des esters d'acides dicarboxyliques aliphatiques de formule dans laquelle
R représente un groupe méthyle ou isopropyle et
n est égal à 9 ou 10,
et 0,5 à 10 % en poids d'esters d'acide décanedioïque, 0,5 à 5 % en poids d'esters d'acide nonanedioïque et des traces d'esters d'acides alcanedioïques à chaîne plus courte.

3. Matières odorantes selon la revendication 2, caractérisées en ce qu'elles contiennent 1) un mélange de 30 à 50 % en poids d'ester d'acide dodécanedioïque et 50 à 70 % en poids d'ester d'acide undécanedioïque, 2) 0,5 à 10 % en poids d'ester d'acide décanedioïque, 3) 0,5 à 5 % en poids d'ester d'acide nonanedioïque, ainsi que 4) des traces d'esters d'acides alcanedioïques à chaîne plus courte.

4. Compositions de parfums et produits parfumés, contenant un composant consistant en matières odorantes de formule dans laquelle
R représente un groupe méthyle ou isopropyle et
n est égal à 9 ou 10,
et éventuellement en esters d'acides dicarboxyliques inférieurs.

5. Compositions de parfums et produits parfumés selon la revendication 4, contenant un composant consistant en 1) un mélange de 30 à 50 % en poids d'ester d'acide dodécanedioïque et 50 à 70 % en poids d'ester d'acide undécanedioïque, 2) 0,5 à 10 % en poids d'ester d'acide décanedioïque, 3) 0,5 à 5 % en poids d'ester d'acide nonanedioïque, ainsi que 4) des traces d'esters d'acides alcanedioïques à chaîne plus courte.

6. Produits parfumés, contenant 0,001 à 10 % en poids des matières odorantes selon la revendication 2 ou 3, par rapport au produit final.
